# EUROPÄISCHE PATENTSCHRIFT

(11) **EP 0 564 834 B1**
(45) Veröffentlichungstag und Bekanntmachung des Hinweises auf die Patenterteilung: **29.10.1997**
(21) Anmeldenummer: 93103874.9
(22) Anmeldetag: 10.03.1993
(51) Int. Cl.: B04B 5/04

(54) **Zentrifuge**
Centrifuge
Centrifugeuse

(30) Priorität: 09.04.1992 DE 4212006
(43) Veröffentlichungstag der Anmeldung: 13.10.1993
(73) Patentinhaber: Ortho-Clinical Diagnostics GmbH, 69151 Neckargemünd (DE)
(72) Erfinder: Aeschlimann, Hans-Peter, c/o Dr. Molter GmbH, W-6903 Neckargemünd (DE); Schmidhuber, Volker, c/o Dr. Molter GmbH, W-6903 Neckargemünd (DE)
(74) Vertreter: Alber, Norbert

(56) Entgegenhaltungen:
- EP-A- 0 160 906
- DE-A- 2 626 910
- DE-A- 3 512 848
- US-A- 3 420 437
- PATENT ABSTRACTS OF JAPAN vol. 7, no. 82 (P-189)(1227) 6. April 1983 & JP-A-58 010 653 (HITACHI KOKI K.K.) 21. Januar 1983

## Beschreibung

Die Erfindung betrifft eine Zentrifuge mit wenigstens zwei um eine gemeinsame Welle drehbaren, radialen Rotorarmen, die an ihrem einen Ende an einem Rotor befestigt sind und an deren freien Ende jeweils eine um eine horizontale Achse schwenkbare Kassettenaufnahme angeordnet ist, in die eine Zentrifugiergut enthaltende Kassette einsetzbar ist.

Zentrifugen mit einem Grundaufbau gemäß vorstehend bezeichneter Gattung sind z.B.aus EP-A-160 906 bekannt. Die dabei verwendeten Kassettenaufnahmen können beispielsweise als Rahmenteil ausgebildet sein, wobei in diese eine Kassette eingesetzt und nach dem Zentrifugieren wieder herausgenommen werden kann.

Bei diesen Zentrifugen besteht der Nachteil, daß die Kassettenaufnahmen mit den darin eingesetzten Kassetten einerseits keine gleichbleibende Ausschwenkbewegung durchführen und andererseits bei stillstehender Zentrifuge nicht in einer vorgegebenen Entnahmelage gehalten sind, so daß die Gefahr besteht, daß das Zentrifugiergut bei einer nicht hermetisch verschlossenen Kassette auslaufen kann.

Aus der US-A-3 420 437 ist es daher bereits bekannt, mittels einer axial zum Rotor bewegbaren Sperreinheit das Auschwenken der Kassettenaufnahme zu verhindern, indem ein an der Kassettenaufnahme befindlicher Sperranschlag die Sperreinheit in der einen Schaltstellung nicht überwinden kann.

Die Erfindung liegt die Aufgabe zugrunde, eine Zentrifuge der angegebenen Gattung so auszubilden, daß einerseits während des Zentrifugierens ein exaktes Ausschwenken der Kassettenaufnahmen, kein Überschwingen über einen Schwenkwinkel von 90° und andererseits während des Stillstandes der Zentrifuge eine Blockierung der Kassettenaufnahmen in einer vorgegebenen Lage gewährleistet sind, um eine bessere Bedienbarkeit zu erreichen.

Diese Aufgabe wird erfindungsgemäß durch die weiteren im Anspruch 1 angegebenen Maßnahmen gelöst.

Vorteilhafte Weiterbildungen sind aus den Unteransprüchen zu ersehen.

Durch die Ausstattung jeder Kassettenaufnahme mit einem Sperranschlag und die Anordnung einer bewegbaren Sperreinheit am Rotor lassen sich mittels der dann erreichbaren beiden Schaltstellungen der Sperreinheit die Schwenkbewegungen der Kassettenaufnahmen bei entsprechender Zuordnung der Einzelteile, nämlich der genannten Sperranschläge und der Sperreinheit, in der einen Schaltstellung blockieren, so daß eine Schwenkbewegung verhindert ist, während andererseits, nämlich in der anderen Schaltstellung, eine freie Schwenkbarkeit gegeben ist. Die der Erfindung zugrundeliegende Aufgabenstellung ist also in konstruktiv sehr einfacher Weise und im übrigen vollständig gelöst.

Um die Sperrscheibe in der notwendigen Weise bewegen zu können, empfiehlt sich die Anordnung einer Führungswelle am Rotor bei gleichzeitiger Anordnung einer Hülse an dieser Welle, wobei der Hülse die Sperrscheibe befestigt zugeordnet ist. Dabei ist die Hülse auf der Führungswelle verschiebbar anzuordnen.

Zweckmäßigerweise sollte an der Hülse ein radialer Flansch vorgesehen werden, an dem mindestens eine axiale Führungsstange zu befestigen ist, die den Rotor durchdringt und in diesem geführt ist und an deren unterem Ende die Sperrscheibe zu befestigen ist. Auf diese Weise kann über die Hülse, ihren Flansch und ihre Führungsstange die Sperrscheibe in ihrer Höhenlage durch Verstellen der Hülse verstellt werden.

Die Sperranschläge der Kassettenaufnahmen sollten zweckmäßigerweise als seitliche Vorsprünge der Kassettenaufnahmen gestaltet sein, was eine konstruktiv sehr einfache Lösung darstellt.

Zum Festhalten der Hülse in der oberen Schaltstellung empfiehlt sich zweckmäßigerweise die Ausbildung einer Schnappeinrichtung an der Führungswelle, wobei diese Schnappeinrichtung wiederum zweckmäßigerweise als Kugelschnepper ausgebildet sein sollte, der mit einer Bohrung in der Führungswelle zusammenarbeitet.

Zur Bewegung der Führungswelle und damit der Sperrscheibe in die untere Schaltstellung sollte die Hülse zum einen ein oberes verschlossenes Ende, möglichst in abgerundeter Form, und eine solche Länge aufweisen, daß ein die Zentrifuge verschließender Deckel die Führungswelle in die untere Schaltstellung drückt.

Im Hinblick auf die gewünschten Bewegungen der Kassettenaufnahmen empfiehlt sich die Anordnung eines gegenüber der Schwenkachse der Kassettenaufnahme seitlich versetzten Gewichtes. Im übrigen sollte zur Begrenzung der Schwenkbewegung der Kassettenaufnahmen eine Begrenzungseinrichtung vorgesehen werden; diese kann in vorteilhafter und zweckmäßiger Weise in einem Sperrvorsprung bestehen, der mit dem jeweiligen Rotorarm zusammenwirkt.

Die bereits angesprochenen und an den Kassettenaufnahmen anzuordneten Gewichte sollten dort so angeordnet sein, nämlich versetzt zu den horizontalen Schwenkachsen der Kassettenaufnahmen, daß bei laufender Zentrifuge die Kassettenaufnahmen gegenüber der Ruhelage um 90° automatisch versetzt sind.

Im folgenden wird die Erfindung anhand eines Ausführungsbeispiels unter Bezugnahmne auf die Zeichnungen weiter ins einzelne gehend erläutert; In den Zeichnungen zeigen:
- Fig. 1: eine schematische Seitenansicht einer Zentrifuge, deren umgebendes Gehäuse geschnitten dargestellt ist;
- Fig. 2: eine Seitenansicht einer Kassettenaufnahme und
- Fig. 3: eine Draufsicht auf die Kassettenaufnahme.

Die Zentrifuge 1 ist auf einem teilweise dargestellten Ständer 2 und innerhalb eines sie umgebenden Gehäuses 3 angeordnet, das mittels eines Deckels 4 verschlossen ist.

Im Inneren des Gehäuses 3 bzw. des Ständers 2 ist in zentraler Lage ein Antriebsmotor 5 mit vertikaler Antriebswelle 6 angeordnet. Auf der Welle 6 ist ein Rotor 7 befestigt, der zwei sich radial gegenüberliegende Rotorarme 8, 9 trägt. Diese Arme 8, 9 sind zusammen mit dem Rotor 7 drehbar und bestehen je aus einer Grundplatte 10 und einer Deckplatte 11. Am jeweils freien Ende der Rotorarme 8 bzw.9 ist um eine horizontale Achse 12 bzw. 13 eine Kassettenaufnahme 14 bzw. 15 schwenkbar angeordnet, wobei die in Fig. 1 linke Kassettenaufnahme 14 in der Ruhe- bzw. Entnahmestellung dargestellt ist, während die in Fig.1 rechte Aufnahme 15 in der Betriebsstellung gezeigt ist, in der die Kassettenaufnahme um 90° gegenüber der Ruhestellung verschwenkt ist.

Oberhalb der Welle 6 ist am Rotor 7 eine Führungswelle 16 vorgesehen, auf der einer Hülse 17 verschiebbar aufgesteckt ist, die ihrerseits eine zentrale Bohrung 18 aufweist. Fig. 1 zeigt die Hülse 17 in zwei verschiedenen Schaltstellungen.

Die Hülse 17 ist mit einem Flansch 19 ausgestattet, an dem nach unten gerichtete Führungsstangen 20 befestigt sind. Diese durchragen den Rotor 7 und sind dabei im Rotor 7 in axialer Richtung geführt.

An den unteren Enden der Führungsstangen 20 ist eine Sperrscheibe 21 befestigt, die beim Absenken und Anheben der Hülse 17 mitbewegt wird und die zwei dargestellten Schaltstellungen einnehmen kann.

Die Führungswelle 16 ist ferner mit einer Schnappeinrichtung in Form eines Kugelschneppers 22 ausgestattet, der mit einer Querbohrung in der Hülse 17 zusammenwirkt. In der oberen Schaltstellung der Hülse 17 wird der Kugelschnepper 22 wirksam, so daß die Hülse 17 festgehalten ist. Durch Aufbringen einer bestimmten Kraft auf das obere Ende der Hülse 17 werden die Sperrwirkung des Kugelschneppers 22 überwunden und die Hülse 17 in die untere Schaltstellung bewegt.

Der Außendurchmesser der Sperrscheibe 21 ist so bemessen, daß sich in der unteren Schaltstellung die Kassettennaufnahmen 14, 15 behinderungsfrei um ihre horizontalen Achsen 12, 13 verschwenken lassen. Hat eine Kassettenaufnahme 14, 15 die Schwenkstellung gemäß Darstellung im linken der Fig. 1 erreicht und wird dann die Hülse 17 in die obere Schaltstellung bewegt, so behindert der äußere Randbereich der Sperrscheibe 21 im Zusammenwirken mit einem Sperrvorsprung 23, 24 der Kassettenaufnahmen 14, 15 ein Zurückschwenken des jeweiligen Kassettenaufnahme etwa in die im rechten Teil der Fig. 1 dargestellte Betriebsstellung. Somit können im angehaltenen Zustand der Zentrifuge alle Kassettenaufnahmen 14, 15 in einer vorgegebenen Sollstellung bzw. Entnahmestellung gehalten und die Entnahme einer Kassette aus der jeweiligen Aufnahme vereinfacht werden.

Die Kassettenaufnahmen 14, 15 besitzen zu ihrer Verschwenkung eine Bohrung zur Aufnahme der Achse 12, 13, die am Ende des jeweiligen Rotorarmes 8, 9 befestigt ist. Darüber hinaus ist jede Kassettenaufnahme 14, 15 mit einem zur Schwenkachse 12, 13 versetzt angeordnetem Gewicht 25, 26 bzw. 27 (letzteres siehe Fig. 3) ausgestattet. Hierdurch wird sichergestellt, daß die jeweils mit einer Kassette bestückte Aufnahme 14, 15 eine definierte Schwenkbewegung um ihre horizontale Achse 12, 13 durchführt und während des Zentrifugierens die bestückten Aufnahmen in einer genau definierten Schwenkstellung gehalten sind.

Bei dem gezeigten Ausführungsbeispiel der Fig. 2 besteht das exzentrisch zur Schwenkachse 13 angeordnete Gewicht aus zwei seitlichen Vorsprüngen 26 und 27.

Die Fig. 2 und 3 zeigen im einzelnen die Kassettenaufnahme 15 der Fig. 1 in Seitenansicht und in Draufsicht.

Gemäß Fig. 2 besitzt die längliche Kassettenaufnahme 15 eine vordere und eine hintere Seitenwand 28 bzw. 29, wobei in der Mitte der Kassettenaufnahme im oberen Bereich eine Bohrung zur Aufnahme der Achse 13 zur schwenkbaren Halterung der Kassettenaufnahme 15 vorgesehen ist. Die Kassettenaufnahme 15 ist ferner mit einem seitlichen Sperrvorsprung 24 ausgestattet, der gemäß Fig. 3 als relativ schmaler Streifen ausgebildet sein kann.

Die Kassettenaufnahme 15 ist hohl ausgebildet, so daß eine schlitzförmige Öffnung 30 gebildet ist, in die eine entsprechend gestaltete Kassette eingesetzt werden kann.

Die Erfindung ist nicht auf die Anordnung von nur zwei Rotorarmen 8, 9 beschränkt; vielmehr können stattdessen ohne weiteres mehrere Rotorarme angeordnet sein, die jeweils mit einer Kassettenaufnahme bestückt sind.

Des weiteren kann die Hülse 17 im Stillstand der Zentrifuge ohne weiteres von Hand erfaßt und in die obere Schaltstellung gezogen werden. Nach dem erneuten Bestücken der Kassettenaufnahmen 14, 15 mit einer Kassette wird vor der Inbetriebnahme der Zentrifuge 1 auf deren Gehäuse 3 ein oberer Deckel 4 aufgesetzt, der mit seiner unteren Seite auf das obere Ende des Hülse 17 drückt und diese dabei in die untere Schaltstellung bewegt. Damit wird die Zentrifuge 1 automatisch in eine Betriebsfreigabestellung geschaltet.

Weiter besteht die Möglichkeit, anstelle der manuellen Bedienung der Hülse 17 diese automatisch durch eine motorische Bewegung in die gewünschte Schaltstellung zu bringen. Auch kann die Hülse 17 auf zwei axial seitlich versetzt angeordneten Wellenteilen aufsteckbar ausgeführt sein, um dadurch eine bessere Seitenführung zu erreichen.

## Patentansprüche

1. Zentrifuge, mit wenigstens zwei um eine gemeinsame zentrale Welle drehbaren, radialen Rotorarmen, die an ihrem einen Ende an einem Rotor befestigt sind und an deren freien Enden jeweils eine um eine horizontale Achse schwenkbare Kassettenaufnahme angeordnet ist, in die eine Zentrifugiergut enthaltende Kassette einsetzbar ist, wobei
jede Kassettenaufnahme (14, 15) mit einem Sperrvorsprung (23, 24) ausgestattet ist und am Rotor (7) eine in Axialrichtung der Welle (6) bewegbare Sperreinheit (17, 19, 21) angeordnet ist, die in zwei Schaltstellungen bewegbar ist, in deren einen eine mit dem Sperrvorsprung (23, 24) zusammenwirkende Sperrscheibe (21) in die Schwenkbewegungsbahn der Kassettenaufnahmen (14, 15) hineinbewegt ist, die eine Schwenkbewegung der Kassettenaufnahmen (14, 15) um deren horizontale Schwenkachsen (12, 13) verhindert, wöhrend in der anderen Schaltstellung die Schwenkbewegung der Kassettenaufnahmen (14, 15b) freigegeben ist und daß zur Verhinderung der Schwenkbewegung in der anderen Richtung der Sperrvorsprung (23, 24) mit dem jeweiligen Rotorarm (8, 9) zusammenwirkt.

2. Zentrifuge nach Anspruch 1, **dadurch gekennzeichnet,** daß am Rotor (7) eine Führungswelle (16) befestigt ist, die sich in axialer Richtung der zentralen Welle (6) erstreckt, und auf der Führungswelle (16) eine Hülse (17) verschiebbar angeordnet ist, an der die Sperrscheibe (21) befestigt ist.

3. Zentrifuge nach Anspruch 2, **dadurch gekennzeichnet,** daß die Hülse (17) einen radial vorstehenden Flansch (19) aufweist, an dem mindestens eine axiale Führungsstange (20) befestigt ist, die den Rotor (7) durchsetzt und in diesem in axialer Richtung geführt ist, wobei am unteren Ende der Führungsstange die Sperrscheibe (21) befestigt ist, die entsprechend den zwei Schaltstellungen der Hülse (17) in ihrer Höhenlage verstellbar ist.

4. Zentrifuge nach mindestens einem der vorausgehenden Ansprüche, **dadurch gekennzeichnet**, daß die Sperranschläge aus einem seitlichen Vorsprung (23, 24) der Kassettenaufnahme (14, 15) bestehen.

5. Zentrifuge nach Anspruch 2 oder 3, **dadurch gekennzeichnet,** daß die Hülse (17) durch eine an der Führungswelle (16) ausgebildete Schnappeinrichtung in der oberen Schaltstellung festhaltbar ist.

6. Zentrifuge nach Anspruch 5, **dadurch gekennzeichnet,** daß die Schnappeinrichtung aus einem Kugelschnepper (22) in Zusammenwirkung mit einer Bohrung in der Führungswelle (16) besteht.

7. Zentrifuge nach Anspruch 2 oder 3, **dadurch gekennzeichnet,** daß die Hülse (17) ein oberes verschlossenes Ende aufweist, das so weit nach oben vorsteht, daß ein die Zentrifuge (1) verschließender Deckel (4) beim Schließvorgang die Hülse (17) nach unten in die untere Schaltstellung drückt.

8. Zentrifuge nach Anspruch 7, **dadurch gekennzeichnet,** daß das obere verschlossene Ende der Hülse (17) abgerundet ist.

9. Zentrifuge nach Anspruch 1, **dadurch gekennzeichnet,** daß an jeder Kassettenaufnahme (14, 15) wenigstens ein gegen ihre horizontale Schwenkachse (12, 13) seitlich versetztes Gewicht (26, 27) angeordnet ist.

10. Zentrifuge nach Anspruch 9, **dadurch gekennzeichnet,** daß die Gewichte (25, 26, 27) der Kassettenaufnahmen (14, 15) zu deren horizontalen Schwenkachsen (12, 13) so versetzt angeordnet sind, daß bei laufender Zentrifuge die Kassettenaufnahmen (14, 15) automatisch in eine Lage verschwenkt sind, die gegenüber der Ruhelage um 90° verdreht ist.

11. Zentrifuge nach mindestens einem der vorausgehenden Ansprüche, **dadurch gekennzeichnet,** daß jede Kassettenaufnahme (14, 15) eine schlitzförmigen Hohlraum (30) zur Aufnahme einer entsprechend gestalteten Kassette aufweist.

12. Zentrifuge nach Anspruch 11, **dadurch gekennzeichnet,** daß die Kassettenaufnahmen (14, 15) und die Kassette aus Kunststoff bestehen.

## Claims

1. Centrifuge having at least two radial rotor arms which can be rotated around a common central shaft, are fastened on a rotor at one end, and each have arranged, at their free ends, a module-receiving means which can be pivoted around a horizontal axis and into which there may be introduced a module containing material which is to be centrifuged, each module-receiving means (14, 15) being equipped with a blocking protrusion (23, 24) and there being arranged, on the rotor (7), a blocking unit (17, 19, 21) which can moved, in the axial direction of the shaft (6), into two switching positions, one of these switching positions involving a blocking disc (21), which interacts with the blocking protrusion (23, 24), being moved into the pivot-movement path of the module-receiving means (14, 15), said blocking disc preventing the module-receiving means (14, 15) from pivoting around their horizontal pivot axes (12, 13), whereas, in the other switching position, the module-receiving means (14, 15) are able to pivot, and the pivot protrusion (23, 24) interacting with the respective rotor arm (8, 9) in order to prevent pivoting in the other direction.

2. Centrifuge according to Claim 1, characterized in that a guide shaft (16), which extends in the axial direction of the central shaft (6), is fastened on the rotor (7), and a sleeve (17), on which the blocking disc (21) is fastened, is arranged displaceably on the guide-shaft (16).

3. Centrifuge according to Claim 2, characterized in that the sleeve (17) has a radially projecting flange (19) on which there is fastened at least one axial guide rod (20), which passes through the rotor (7) and is guided in the axial direction in the latter, the blocking disc (21) being fastened at the bottom end of the guide rod and being vertically adjustable in correspondence with the two switching positions of the sleeve (17).

4. Centrifuge according to at least one of the preceding claims, characterized in that the blocking stops comprise a lateral protrusion (23, 24) of the module-receiving means (14, 15).

5. Centrifuge according to Claims 2 or 3, characterized in that the sleeve (17) can be secured in the top switching position by a snap-action device formed on the guide shaft (16).

6. Centrifuge according to Claim 5, characterized in that the snap-action device comprises a ball catch (22) interacting with a bore in the guide shaft (16).

7. Centrifuge according to Claims 2 or 3, characterized in that the sleeve (17) has a closed top end which projects upwards to such an extent that a cover (4), which closes the centrifuge (1), pushes the sleeve (17) downwards into the bottom switching position during the closure operation.

8. Centrifuge according to Claim 7, characterized in that the closed top end of the sleeve (17) is rounded.

9. Centrifuge according to Claim 1, characterized in that each module-receiving means (14, 15) is provided with at least one weight (26, 27) which is offset laterally with respect to the horizontal pivot axis (12, 13) of said receiving means.

10. Centrifuge according to Claim 9, characterized in that the weights (25, 26, 27) of the module-receiving means (14, 15) are arranged so as to be offset with respect to the horizontal pivot axes (12, 13) of said receiving means such that, when the centrifuge is in operation, the module-receiving means (14, 15) are automatically pivoted into a position which is offset by 90° with respect to the rest position.

11. Centrifuge according to at least one of the preceding claims, characterized in that each module-receiving means (14, 15) has a slot-like cavity (30) for receiving a correspondingly configured module.

12. Centrifuge according to Claim 11, characterized in that the module-receiving means (14, 15) and the module are made of plastic.

## Revendications

1. Centrifugeuse comportant au moins deux bras de rotor radiaux qui tournent autour d'un arbre central commun, sont fixés par une extrémité à un rotor et sur l'extrémité libre desquels est disposée chaque fois un support de cassette pivotant autour d'un axe horizontal dans lequel peut être placée une cassette contenant un produit à centrifuger, chaque support de cassette (14, 15) étant pourvu d'une saillie de verrouillage (23, 24) et une unité de verrouillage (17, 19, 21), mobile dans la direction axiale de l'arbre (6), étant disposée sur le rotor (7), laquelle unité de verrouillage peut être déplacée dans deux positions de commutation, dans l'une desquelles, un disque de verrouillage (21) qui coopère avec l'ergot de verrouillage (23, 24) est amené sur la trajectoire de pivotement des supports de cassettes (14, 15) et empêche un pivotement desdits supports de cassettes (14, 15) autour de leurs axes de pivotement (12, 13) horizontaux, tandis que dans l'autre position, les supports de cassettes (14, 15b) peuvent pivoter librement, la saillie de verrouillage (23, 24) coopèrant avec le bras de rotor (8, 9) concernéaux fins d'empêcher le pivotement dans l'autre direction.

2. Centrifugeuse selon la revendication 1, caractérisée par le fait qu'un arbre d'entraînement est fixé au rotor (7), lequel arbre s'étend dans la direction axiale de l'arbre (6) central et par le fait qu'un manchon (17) auquel est fixé le disque de verrouillage (21) est monté coulissant sur l'arbre d'entraînement (16).

3. Centrifugeuse selon la revendication 2, caractérisée par le fait que le manchon (17) présente une bride (19) sailliante dans la direction radiale à laquelle est fixée au moins une tige de guidage (20) axiale qui traverse le rotor (7) et est guidée axialement dans celui-ci, le disque de verrouillage (21) qui peut être déplacé en hauteur conformément aux deux positions de commutation du manchon (17) étant fixé à l'extrémité inférieure de la tige de guidage.

4. Centrifugeuse selon au moins une des revendications précédentes, caractérisée par le fait que les butées de verrouillage sont formées par une saillie (23, 24) latérale sur le support de cassette (14, 15).

5. Centrifugeuse selon la revendication 2 ou 3, caractérisée par le fait que le manchon (17) peut être bloqué dans la position de commutation supérieure par un dispositif d'encliquetage sur l'arbre d'entraînement (16).

6. Centrifugeuse selon la revendication 5, caractérisée par le fait que le dispositif d'encliquetage est formé par un verrou à bille (22) qui coopère avec un trou dans l'arbre d'entraînement (16).

7. Centrifugeuse selon la revendication 2 ou 3, caractérisée par le fait que le manchon (17) comporte une extrémité supérieure fermée qui fait saillie vers le haut de manière telle qu'un couvercle (4) fermant la centrifugeuse (1), au moment de sa fermeture, repousse le manchon (17) vers le bas dans la position de commutation inférieure.

8. Centrifugeuse selon la revendication 7, caractérisée par le fait que l'extrémité supérieure fermée du manchon (17) est arrondie.

9. Centrifugeuse selon la revendication 1, caractérisée par le fait qu'au moins une masse (26, 27) décalée latéralement par rapport à l'axe de pivotement (12, 13) horizontal du support de cassette est associée à chaque support de cassette (14, 15).

10. Centrifugeuse selon la revendication 9, caractérisée par le fait que les masses (25, 26, 27) du support de cassette sont disposées avec un décalage par rapport à l'axe de pivotement (12, 13) horizontal du support de cassette tel que, lorsque la centrifugeuse fonctionne, les supports de cassettes (14, 15) soient amenés automatiquement dans une position pivotée de 90° par rapport à la position de repos.

11. Centrifugeuse selon au moins une des revendications précédentes, caractérisée par le fait que chaque support de cassette (14, 15) comporte une cavité en forme de fente destinée à recevoir une cassette agencée en conséquence.

12. Centrifugeuse selon la revendication 11, caractérisée par le fait que le support de cassette(14, 15) et la cassette sont en matière plastique.
